# EUROPÄISCHE PATENTSCHRIFT

(11) **EP 1 318 890 B1**
(45) Veröffentlichungstag und Bekanntmachung des Hinweises auf die Patenterteilung: **04.05.2005**
(21) Anmeldenummer: 01967264.1
(22) Anmeldetag: 13.08.2001
(51) Int. Cl.: B24C 5/06

(54) **VORRICHTUNG ZUM BESCHLEUNIGEN VON STRAHLMITTEL**
DEVICE FOR ACCELERATING ABRASIVES
DISPOSITIF POUR ACCELERER UN PRODUIT DE SABLAGE

(30) Priorität: 15.08.2000 DE 20014303 U
(43) Veröffentlichungstag der Anmeldung: 18.06.2003
(73) Patentinhaber: WADEPHUL, Jost, 21614 Buxtehude (DE)
(72) Erfinder: WADEPHUL, Jost, 21614 Buxtehude (DE)
(74) Vertreter: Liebelt, Rolf, Dipl.-Ing.
(86) Internationale Anmeldenummer: PCT/EP2001/009355
(87) Internationale Veröffentlichungsnummer: WO 2002/014017

(56) Entgegenhaltungen:
- DD-A- 265 847
- DE-C- 921 615
- DE-C- 19 838 733
- GB-A- 830 042
- US-A- 2 363 437
- US-A- 4 759 156
- PATENT ABSTRACTS OF JAPAN vol. 010, no. 246 (M-510), 23. August 1986 (1986-08-23) & JP 61 076272 A (NITSUCHIYUU:KK), 18. April 1986 (1986-04-18)

## Beschreibung

Die Erfindung betrifft eine Vorrichtung zum Beschleunigen von Strahlmittel mit einem Schleuderrad, das um eine Drehachse rotierend antreibbar ist sowie im wesentlichen radial zur Drehachse ausgerichtete Schaufeln und eine Seitenscheibe aufweist, an der die Schaufeln mit einem Seitenrand gehalten sind, sowie mit mindestens einer Zuleitung für das Strahlmittel, deren Mündung außerhalb von der Drehachse des Schleuderrades an die freien Seitenränder der Schaufeln des Schleuderrades angrenzt.

Bei einer derartigen aus der US-PS 2 363 437 bekannten Vorrichtung wird das Strahlmittel seitlich in den Wirkbereich der Schaufeln des Schleuderrades eingespeist. Die Schaufeln sind dabei mit einem Seitenrand an der Seitenscheibe, auf welche die Antriebselemente des Schleuderrades einwirken, des Schleuderrades gehalten, während der andere oder freie Seitenrand der Schaufeln des sich drehenden Schleuderrades an der Mündung der Zuleitung für das Strahlmittel vorbeistreicht. Diese Art der Einspeisung des Strahlmittels in das Schleuderrad kann zu Beschädigungen, insbesondere von dessen Schaufeln führen, wenn das eingespeiste Strahlmittel größere Verunreinigungen wie Schraubenmuttern oder -bolzen enthält, da beim Vorbeistreichen der Schaufeln an der Öffnung der Zuleitung eine "Quetschkante" entsteht, die kleiner bzw. schmaler als diese Verunreinigungen ist. Weiter wird beim Vorbeistreichen der Schaufeln an dieser Öffnung der Zufluß des Strahlmittels kurzzeitig unterbrochen.

Bei einer anderen aus der DD 265 847 A1 bekannten Vorrichtung wird das Strahlmittel dem Schleuderrad in den Bereich der inneren an die Nabe des Schleuderrades angrenzenden Enden der Schaufeln eingespeist. Zu diesem Zweck ragt die als abgeschrägte Rinne ausgebildete Öffnung der Zuleitung in den Wirkbereich der Schaufeln hinein, die mit einem entsprechend geformten inneren Ende an dieser Öffnung vorbeistreichen. Diese Art der Einspeisung des Strahlmittels in das Innere des Schleuderrades weist die gleichen Nachteile auf, die bei der aus der US-PS 2 363 437 bekannten Vorrichtung auftreten, da beim Vorbeistreichen der Schaufeln an der rinnenförmigen Öffnung der Zuleitung ebenfalls eine "Quetschkante" entsteht.

Bei einer weiteren in der DE 198 38 733 beschriebenen Vorrichtung wird das Strahlmittel nicht unmittelbar in den Wirbereich der Schaufeln des Schleuderrades, sondern außerhalb der Drehachse des Schleuderrades in ein in dessen Zentraum angeordnetes Hilfsschleuderrad eingespeist. Aus dem Hilfsschleuderrad tritt das Strahlmittel über eine Zuteilöffnung in einer Zuteilhülse, an welche die inneren Enden der Schaufeln des Schleuderrades angrenzen, in radialer Richtung in den Wirkbereich der Schaufeln des Schleuderrades ein. Die an die Zuteilhülse angrenzenden Schaufelenden streichen über die Zuteilöffnung hinweg, so dass zwischen den Schaufelenden und den Rändern der Zuteilöffnung ebenfalls eine "Quetschkante" entsteht.

Aufgabe der Erfindung ist es nun, eine Vorrichtung zum Beschleunigen von Strahlmittel zu schaffen, in die Strahlmittel mit Fremdkörpern, die größer als das Strahlmittel sind, eingespeist werden kann, ohne Bruchschäden am Schleuderrad zu verursachen.

Diese Aufgabe wird, ausgehend von einer Vorrichtung der eingangs beschriebenen Art, erfindungsgemäß dadurch gelöst, dass die Schaufeln auf ihrer der Zuleitung zugewandten Seite Einschnitte aufweisen, die der Mündung der Zuleitung gegenüberliegen.

Mit dem Einschnitt oder der Aussparung nach der Erfindung in den Schaufeln des Schleuderrades gegenüber der Zuleitung für das Strahlmittel wird ein Bereich erhalten, der beim Vorbeistreichen der Schaufeln an der Öffnung bzw. Mündung der Zuleitung den axialen und seitlichen Zufluß des Strahlmittels nicht unterbricht und zugleich größeren Fremdkörpern den ungehinderten Eintritt in das Schleuderrad ermöglicht.

Bei einer anderen zweckmäßigen Weiterbildung der Erfindung sind auf der zur Antriebsseite gerichteten Außenfläche der Seitenscheibe des Schleuderrades Rippen vorgesehen. Durch diese Rippen wird in den Raum zwischen dem Schleuderrad und dem dasselbe umgebenden Gehäuse eindringendes Strahlmittel radial nach außen geschleust, so daß auf eine Abdichtung zwischen Gehäuse und Antriebswelle des Schleuderrades verzichtet werden kann.

Weitere vorteilhafte Ausgestaltungen der Erfindung sind in den Unteransprüchen angegeben.

Ein Ausführungsbeispiel der Erfindung wird noch an Hand der Zeichnungen beschrieben. Es stellen dar:
- Fig. 1:: eine schematische Schnittansicht durch ein Schleuderrad, das in einem Gehäuse angeordnet ist.
- Fig. 2:: eine schematische Schnittansicht durch das Schleuderrad und das Gehäuse längs der Linie I-I der Fig. 1.

Das in den Figuren 1 und 2 dargestellte Schleuderrad 8 ist von einem Gehäuse 10 umgeben, in das eine Zuleitung 6 mündet, mit der das Strahlmittel wie Quarzsand oder Stahlschrot dem Schleuderrad 8 zugeführt wird. Gegenüber der Einspeiseseite für das Strahlmittel ragt die Antriebswelle 5 des Schleuderrades 8 aus dem Gehäuse 10 heraus.

Das Schleuderrad 8 verfügt über eine Seitenscheibe 4, die an einer Antriebswelle 5 befestigt ist und auf der der Antriebswelle 5 gegenüberliegenden Fläche Schaufeln 2 trägt, deren innere Enden an einen hülsenförmigen Rotationskörper 1 angrenzen. Der die Nabe des Schleuderrades 8 bildende Rotationskörper 1 ist im Zentrum des Schleuderrades 8 vorgesehen und drehfest mit der Antriebswelle 5 bzw. der Seitenscheibe 4 verbunden. In das Gehäuse 10 tritt radial seitlich vom Rotationskörper 1 die Zuleitung 6 ein, deren Mündung 7 an die freien Seitenränder der Schaufeln 2 des Schleuderrades 8 angrenzt. In den Schaufeln 2 sind Einschnitte 3 ausgebildet, die der Mündung 7 gegenüberliegen.

Auf der den Schaufeln 2 gegenüberliegenden Fläche der Seitenscheibe 4 sind weiter Rippen 9 ausgebildet.

Neben der beschriebenen Ausführungsform sind weitere dem Fachmann geläufige Abwandlungen möglich. Die Einschnitte 3 können auch gekrümmt sein, wobei die Krümmung mit einer Ausbuchtung versehen sein kann, die sich in radialer Richtung vom Zentrum des Schleuderrades 8 über die Mündung 7 der Zuleitung 6 hinweg nach außen erstrecken kann.

## Patentansprüche

1. Vorrichtung zum Beschleunigen von Strahlmittel mit
a) einem Schleuderrad, das um eine Drehachse rotierend antreibbar ist sowie im wesentlichen radial zur Drehachse ausgerichtete Schaufeln und eine Seitenscheibe aufweist, an der die Schaufeln mit einem Seitenrand gehalten sind
sowie
b) mindestens einer Zuleitung für das Strahlmittel, deren Mündung außerhalb von der Drehachse des Schleuderrades an die freien Seitenränder der Schaufeln des Schleuderrades angrenzt
**dadurch gekennzeichnet, daß** die Schaufeln (2) auf ihrer der Zuleitung (6) zugewandten Seite Einschnitte (3) aufweisen, die der Mündung (7) der Zuleitung (6) gegenüberliegen.

2. Vorrichtung nach Anspruch 1, **dadurch gekennzeichnet, daß** die Schaufeln (2) in radialer Richtung mindestens zweigeteilt sind.

3. Vorrichtung nach Anspruch 2, **dadurch gekennzeichnet, daß** die einzelnen Abschnitte jeder Schaufel (2) einen Abstand zueinander aufweisen, der den Einschnitt (3) bildet.

4. Vorrichtung nach einem der vorhergehenden Ansprüche, **dadurch gekennzeichnet, daß** die Schaufeln (2) des Schleuderrades (8) unterschiedlich lang sind.

5. Vorrichtung nach einem der vorhergehenden Ansprüche, **dadurch gekennzeichnet, daß** die inneren Enden der Schaufeln (2) spaltfrei an die Nabe (1) des Schleuderrades anstoßen.

6. Vorrichtung nach einem der vorhergehenden Ansprüche, **dadurch gekennzeichnet, daß** die Längsrichtung der Schaufeln (2) von der Radialen des Schleuderrades (8) abweicht.

7. Vorrichtung nach einem der vorhergehenden Ansprüche, **dadurch gekennzeichnet, daß** an den freien Seitenrändern der Schaufeln (2) eine Ringscheibe gehalten ist, deren Zentralbohrung einen Radius aufweist, der größer als der radiale Abstand des äußeren Randes der Mündung (7) der Zuleitung (6) von der Drehachse des Schleuderrades (8) ist.

8. Vorrichtung nach einem der vorhergehenden Ansprüche, **dadurch gekennzeichnet, daß** auf der zur Antriebsseite des Schleuderrades (8) gerichteten Außenfläche der Seitenscheibe (4) des Schleuderrades (8) Rippen (9) vorgesehen sind.

## Claims

1. Apparatus for accelerating abrasive material with
a) an impeller which can be rotatably driven about an axis of rotation and has blades extending substantially radially to the axis of rotation and a lateral disc on which the blades are held by a side edge,
as well as
b) at least one feed line for the abrasive material, the outlet opening of which line borders on the free side edges of the blades of the impeller outside the axis of rotation of the impeller,
**characterized in that** the blades (2) have cut-outs (3) on the side thereof facing the feed line (6), the cut-outs lying opposite the outlet opening (7) of the feed line (6).

2. Apparatus according to Claim 1, **characterized in that** the blades (2) are divided at least in two in the radial direction.

3. Apparatus according to Claim 2, **characterized in that** the individual sections of each blade (2) are at a spacing from one another which forms the cutout (3).

4. Apparatus according to one of the preceding claims, **characterized in that** the blades (2) of the impeller (8) are of varying lengths.

5. Apparatus according to one of the preceding claims, **characterized in that** the inner ends of the blades (2) are in contact against the hub (1) of the impeller in a gap-free manner.

6. Apparatus according to one of the preceding claims, **characterized in that** the longitudinal direction of the blades (2) deviates from a radial orientation relative to the impeller (8).

7. Apparatus according to one of the preceding claims, **characterized in that** an annular disc is secured to the free side edges of the blades (2), the central bore of the annular disc having a radius greater than the radial distance between the outer rim of the outlet opening (7) of the feed line (6) and the axis of rotation of the impeller (8).

8. Apparatus according to one of the preceding claims, **characterized in that** ribs (9) are provided on the outer surface of the lateral disc (4) of the impeller (8) that is directed toward the drive side of the impeller (8).

## Revendications

1. Dispositif pour l'accélération d'abrasif, comprenant
a) une roue centrifuge qui peut être soumise à rotation autour d'un axe et présente des ailettes orientées sensiblement radialement par rapport à l'axe de rotation et un disque latéral auquel les ailettes sont fixées par un bord latéral, et
b) au moins une conduite d'alimentation en abrasif dont l'orifice est contigu en dehors de l'axe de rotation de la roue centrifuge aux bords latéraux libres des ailettes de la roue centrifuge,
**caractérisé par le fait que** les ailettes (2) présentent sur leur côté dirigé vers la conduite d'alimentation (6) des entailles (3) qui sont situées en face de l'orifice (7) de la conduite d'alimentation (6).

2. Dispositif selon la revendication 1, **caractérisé par le fait que** les ailettes (2) sont divisées au moins en deux dans la direction radiale.

3. Dispositif selon la revendication 2, **caractérisé par le fait que** les différentes parties de chaque ailette (2) présentent entre elles un intervalle qui forme l'entaille (3).

4. Dispositif selon l'une des revendications précédentes, **caractérisé par le fait que** les ailettes (2) de la roue centrifuge (8) sont de longueur différente.

5. Dispositif selon l'une des revendications précédentes, **caractérisé par le fait que** les extrémités intérieures des ailettes (2) sont contiguës sans interstice au moyeu (1) de la roue centrifuge.

6. Dispositif selon l'une des revendications précédentes, **caractérisé par le fait que** la direction longitudinale des ailettes (2) s'écarte des rayons de la roue centrifuge (8).

7. Dispositif selon l'une des revendications précédentes, **caractérisé par le fait qu'**aux bords latéraux libres des ailettes (2) est fixé un disque annulaire dont le trou central présente un rayon qui est supérieur à la distance radiale du bord extérieur de l'orifice (7) de la conduite d'alimentation (6) à l'axe de rotation de la roue centrifuge (8).

8. Dispositif selon l'une des revendications précédentes, **caractérisé par le fait que** des nervures (9) sont prévues sur la surface extérieure du disque latéral (4) de la roue centrifuge (8) qui est dirigée vers le côté d'entraînement de la roue centrifuge (8).
